# FASCICULE DE BREVET EUROPEEN

(11) **EP 1 717 521 B1**
(45) Date de publication et mention de la délivrance du brevet: **04.08.2010**
(21) Numéro de dépôt: 06356048.6
(22) Date de dépôt: 21.04.2006
(51) Int. Cl.: F24D 13/02

(54) **Procédé de fabrication d'une feuille chauffante**
Verfahren zur Herstellung einer Heizfolie
Manufacturing method of a heating sheet

(30) Priorité: 25.04.2005 FR 0504116
(43) Date de publication de la demande: 02.11.2006
(73) Titulaire: Alcan Packaging Selestat, 67603 Selestat Cedex (FR)
(72) Inventeur: Schmitt, Anne, 67600 Mussig (FR); Boiron, Guy, 68920 Wintzenheim (FR)
(74) Mandataire: Fénot, Dominique

(56) Documents cités:
- FR-A- 2 849 340
- US-A- 3 336 557
- US-A- 3 584 198
- US-A- 3 810 304

## Description

### DOMAINE DE L'INVENTION

L'invention concerne un procédé pour la fabrication d'une feuille chauffante souple comportant deux couches extérieures en matière plastique et un ruban de feuille en métal disposé de façon sinueuse entre les couches extérieures et faisant office de conducteur électrique de chauffage.

### ETAT DE LA TECHNIQUE

Des feuilles chauffantes souples avec un ruban de feuille en aluminium disposé de façon sinueuse entre deux films de PVC et faisant office de conducteur électrique de chauffage trouvent leur application pour le chauffage par exemple de sols et de plafonds. Les feuilles chauffantes raccordées à une source de courant sous une tension de sécurité de 48 V par exemple travaillent avec une puissance de chauffage de l'ordre de grandeur de 100 W/m² de surface de feuille.

Pour la fabrication de ces feuilles chauffantes, on colle aujourd'hui à la main des rubans de feuille en aluminium de façon sinueuse sur une feuille de PVC et on les recouvre par collage d'une autre feuille de PVC. Pour la production du tracé sinueux, le ruban de feuille est chaque fois replié d'un angle de 45° par rapport à l'axe longitudinal de la feuille. La fabrication manuelle des feuilles chauffantes requiert beaucoup de temps et une fabrication industrielle rentable de grands nombres de pièces n'est imaginable qu'avec un personnel très nombreux.

On connaît encore du document de brevet FR 2 849 340 un procédé pour fabriquer une nappe souple de chauffage consistant à fixer une feuille métallique souple sur une feuille support isolante électriquement, à découper cette feuille métallique et à éliminer la décortique résultant de cette découpe. Les documents de brevet US3810304, US3584198 et US3336557 présentent également des feuilles chauffantes souples.

### PROBLEMES POSES

Le problème qui se trouve à la base de l'invention consiste à procurer un procédé mécanisé et économique pour la fabrication de feuilles chauffantes souples avec deux couches extérieures en matière plastique et un ruban de feuille en métal disposé de façon sinueuse entre les couches extérieures et faisant office de conducteur électrique de chauffage.

### DESCRIPTION DE L'INVENTION

Selon l'invention, le procédé pour la fabrication d'une feuille chauffante souple comprenant une première couche extérieure et une seconde couche extérieure en matière plastique et un ruban conducteur électrique disposé selon un motif sinueux entre lesdites couches extérieures et faisant office de conducteur électrique de chauffage par effet Joule, comprend les étapes suivantes :
a) on forme sur une partie d'une première face d'une bande d'un matériau conducteur électrique, typiquement par une première impression, un premier dépôt repéré d'une laque anti-adhérente en formant un ruban anti-adhérent de forme sinueuse selon ledit motif, la partie complémentaire de ladite partie formant un motif complémentaire dudit motif ne comprenant pas de laque anti-adhérente, et on forme sur une partie de la seconde face de ladite bande, en regard dudit motif complémentaire, un second dépôt repéré de ladite laque anti-adhérente selon ledit motif complémentaire, typiquement par une seconde impression,
b) on applique ou on forme sur la première face de ladite bande une couche en matière plastique ou un film en matière plastique dit support, de manière à masquer ladite première face, ladite couche ou ledit film support étant apte à adhérer à ladite partie complémentaire de ladite première face ne comprenant pas de laque anti-adhérente,
c) on tranche, dans son épaisseur et depuis sa deuxième face, ladite bande le long d'une ligne de délimitation séparant ledit motif dudit motif complémentaire, de manière à former par découpe ledit ruban,
d) on applique ou on forme sur la deuxième face de ladite bande, ladite première couche extérieure et typiquement un premier film en une matière plastique, ladite première couche extérieure étant apte à adhérer à une partie de ladite deuxième face ne comprenant pas de laque anti-adhérente,
e) on sépare le film support et une partie de ladite bande en regard dudit second dépôt repéré, de manière à obtenir une feuille intermédiaire comprenant une partie de ladite bande formant ledit ruban solidarisé à ladite première couche extérieure,
f) on recouvre ledit ruban de ladite feuille intermédiaire de ladite seconde couche extérieure, et typiquement d'un second film en matière plastique.

Ce procédé de fabrication résout les problèmes posés.
En effet, comme cela apparaîtra ensuite, notamment avec les figures, toutes ces étapes a) à f) peuvent être conduites de manière typiquement automatique, sans intervention manuelle directe, de sorte qu'il est possible d'obtenir ainsi une feuille chauffante souple par un procédé mécanisé et économique. En effet, le procédé conforme à l'invention se prête bien à une fabrication industrielle rationnelle, au moins les étapes a) à e), et typiquement l'ensemble des étapes a) à f) pouvant être exécutées en ligne de manière continue.

### DESCRIPTION DES FIGURES

La figure 1 est une vue en perspective d'une feuille chauffante souple (10), avec un coin de la seconde couche extérieure (14) soulevé, de manière à rendre accessible une extrémité du ruban (16) afin de le solidariser à un câble électrique (20) par un point de contact (160), le reste du ruban (16) étant représenté par un trait en pointillés.
La figure 2 est une vue de dessus d'une dite première face (22a) de la bande métallique intermédiaire (22') obtenue à l'étape a) du procédé à partir d'une bande de métal plane (22). La première face (22a) de la bande de métal (22) est imprimée avec une laque d'anti-adhérence (222) selon un motif (17) pour former un premier dépôt repéré (24), le motif complémentaire (17') dépourvu de laque d'anti-adhérence (222) ayant été représenté par une surface hachurée, les motifs (17) et (17') étant séparés par une ligne de délimitation sinueuse (170).
La figure 3 est une coupe de la bande de feuille de la figure 2 selon la ligne 1-1 de celle-ci par un plan vertical perpendiculaire à ladite bande de métal plane (22).
Les figures 4 à 10, analogues à la figure 3, illustrent la transformation ultérieure de la bande de métal (22) de la figure 3 et les différentes étapes du procédé en vue d'obtenir une feuille chauffante (10).
La figure 4 illustre l'étape b) du procédé avec l'application du film support (28) sur la première face (22a) de la bande métallique intermédiaire (22'), grâce à une couche extrudée (30), de manière à former un complexe métalloplastique (48).
   Sur cette figure, un dispositif de découpe (32) de la bande de métal (22) a été représenté en regard de la seconde face (22b) de la bande de métal (22).
La figure 5 illustre l'étape c) après découpe de la bande de métal (22) : la bande de métal (22) incisée sur toute son épaisseur t par le dispositif de découpe comprend une incision sinueuse (34) le long de la ligne de délimitation (170), et forme un complexe métalloplastique incisé (48').
Les figures 6 et 7 illustrent une modalité de l'étape d) du procédé, avec, selon la figure 6, une seconde couche (36) extrudée sur la seconde face (22b), puis, selon la figure 7, application d'un film ou d'une couche extrudée (40) destinée à former ladite première couche extérieure (12).
La figure 8 illustre l'étape e) du procédé dans lequel on sépare le film support (28) entraînant avec lui la partie (44) de la bande de métal (22) correspondant au motif complémentaire (17') de la figure 2.
La figure 9 illustre la feuille intermédiaire (18) obtenue après séparation du film support (28) à l'étape e) du procédé selon l'invention.
La figure 10 illustre l'étape f) du procédé, dans laquelle la partie restante (42) de la bande métallique (22) formant le ruban (16) est recouverte d'un film ou d'une couche extrudée (48) formant ladite seconde couche extérieure (14), grâce notamment à une seconde couche de colle (46).
Les figures 11a à 11g illustrent une autre modalité de procédé selon l'invention dans laquelle ledit film support (28) est utilisé par ses deux faces, sa première face (28a) et sa seconde face (28b) afin de solidariser la partie (44) de la bande de métal (23) à enlever afin de former le ruban (16).
Les figures 11a et 11b, analogues à la figure 3, sont des coupes des bandes métalliques intermédiaires (23') et (23") obtenues à l'issue de l'étape a') du procédé.

La bande métallique intermédiaire (23') de la figure 11a comprend sur sa première face (23a) une partie (230a) comprenant un adhésif (233), et une partie (231a) comprenant une laque d'anti-adhérence (232), ladite partie (231a) présentant ledit motif (17) et ladite partie (230a) présentant ledit motif complémentaire (17'), avec une ligne de délimitation (170) entre ces deux motifs. La bande métallique intermédiaire (23') comprend sur sa seconde face (23b) une partie (230b) comprenant une laque d'anti-adhérence (232), en regard de ladite partie (230a).

La bande métallique intermédiaire (23") de la figure 11b se distingue de la bande métallique intermédiaire (23') de la figure 11a, en ce que ladite partie (231a) de sa première face (23a) ne comprend pas de laque d'anti-adhérence (232).
La figure 11c, analogue à la figure 4, illustre l'étape b') du procédé avec l'application d sur chaque face du film support (28') de la bande métallique intermédiaire (23'), de manière à former un complexe métalloplastique (48) dans lequel les parties (230a) sont en regard.
La figure 11d, analogue à la figure 5, illustre l'étape c') du procédé dans laquelle on tranche, dans leur épaisseur, les deux bandes métalliques intermédiaires (23') pour former les incisions sinueuses (34), de manière à former un complexe métalloplastique incisé (48').
La figure 11e est une variante de la figure 11d dans laquelle les deux bandes métalliques intermédiaires (23') sont décalées l'une par rapport à l'autre.
La figure 11f illustre l'étape d') du procédé dans laquelle on applique ou on forme sur ladite seconde face (23b) ou face externe de chacune des deux bandes métalliques intermédiaires (23') ladite première couche extérieure (12), ladite première couche extérieure (12) formant typiquement un premier film (12') en une matière plastique.
La figure 11g, analogue à la figure 8, schématise la séparation du film support (28) d'avec les deux feuilles intermédiaires (18').
Les figures 12a à 12 sont des vues schématiques en coupe verticale dans un plan vertical perpendiculaire à ladite bande de métal (23) qui illustrent une première modalité de moyen automatique de séparation (50) selon l'invention.
La figure 12a représente une portion de complexe métalloplastique incisé (48') dont ladite première face (23a) comprend une partie adhésive (230a), au contact d'un support mobile (51) formant un cylindre tournant (510), avant que la partie (44) de la bande de métal (23') ne soit entraînée par ledit cylindre (510) et séparée.
La figure 12b représente la partie (44) entraînée par le cylindre (510) grâce à sa couche adhésive (230a).
La figure 12c représente la partie (44) séparée du cylindre (510) par la racle (511), ainsi que la feuille intermédiaire (18") obtenue.
Les figures 13a à 13c, analogues respectivement aux figures 12a à 12c, illustrent une seconde modalité de moyen automatique de séparation (50).
La figure 13a représente une portion de complexe métalloplastique incisé (48') au contact d'un support mobile (52) formant un cylindre d'un dispositif d'impression (520) par héliogravure alimenté par un cylindre encreur (521) en adhésif et apte à appliquer à l'aide d'une racle (522) une couche non repérée d'adhésif (524) sur une première face (23a) de ladite bande métallique intermédiaire (23"), avant que la partie (44) ne soit entraînée par le cylindre (520).
La figure 13b représente la partie (44) entraînée par le cylindre (510) grâce à la couche d'adhésif déposée.
La figure 13c représente la partie (44) séparée du cylindre (510) par la racle (511), ainsi que la feuille intermédiaire (18") obtenue. On a représenté en pointillés la seconde couche extérieure (14) ou le second film (14') solidarisée à ladite feuille intermédiaire (18") grâce à la couche d'adhésif (524).
Les figures 14a à 14c, analogues respectivement aux figures 12a à 12c, illustrent une seconde modalité de moyen automatique de séparation (50).
La figure 14a représente, avant entraînement de la partie (44), une portion de complexe métalloplastique incisé (48') analogue à celui de la figure 13a, au contact d'un support mobile un support mobile (53) formant un cylindre à paroi cylindrique perforée (530), de manière à pouvoir être mis sous vide, à pouvoir plaquer ladite première face (23a) de la bande métallique intermédiaire (23") contre ladite paroi, et ainsi à séparer ladite partie (44), éventuellement à l'aide d'une racle (531).
La figure 14b représente la partie (44) entraînée par le cylindre (530) grâce au vide présent dans un quart de la paroi du cylindre.
La figure 14c représente la partie (44) séparée du cylindre (530) par la racle (531), ainsi que la feuille intermédiaire (18") obtenue.
Les figures 15a à 15g sont relatives à une modalité de procédé analogue à celle représentée sur les figures 1 à 10.
La figure 15a, analogue à la figure 3, représente la bande de matériau conducteur (22).
La figure 15b, analogue à la figure 4 avant rapprochement de l'outil de coupe (32), représente la bande (22) solidarisée au film support (28) grâce à une première couche d'assemblage (30).
La figure 15c, analogue à la figure 6, représente le matériau multicouche de la figure 15b après découpe de la bande (22), de manière à former ledit ruban (16).
La figure 15d, analogue à la figure 7, représente le matériau multicouche de la figure 15c après assemblage de la première couche extérieure (12) grâce à une dite seconde couche d'assemblage (36, 36') et à une couche de primaire (38).
La figure 15e est analogue à la figure 8.
La figure 15f est analogue à la figure 9.
La figure 15g est analogue à la figure 10.

### DESCRIPTION DETAILLEE DE L'INVENTION

Selon l'invention, ladite bande (22) d'un matériau conducteur électrique peut être choisie parmi : une bande de métal, typiquement en aluminium ou en cuivre, une bande de polymères conducteurs électriques, une bande formée de ou comprenant un matériau conducteur électrique anorganique ou minéral, typiquement un matériau céramique.
On peut utiliser plus généralement tout matériau ou tout métal présentant une conductivité électrique suffisante pour une application de chauffage par effet Joule.
Avantageusement, ladite bande (22) peut être une bande métallique qui peut être revêtue sur ses deux faces d'une couche protectrice ou primaire faisant office de protection contre la corrosion ou l'oxydation.

Selon une variante de l'invention, à l'étape b) du procédé, et comme représenté sur la figure 4 ou sur la figure 15b, on peut former une dite première couche d'assemblage (30) sur ladite première face (22a) de ladite bande (22), de manière à solidariser ledit film support (28) à ladite première face (22a) de ladite bande (22).
Ladite première couche d'assemblage (30) peut être choisie parmi : une première couche extrudée en matière plastique (30') ou une première couche d'enduction d'une matière adhésive ou de colle.
Dans ce cas, à l'étape c) du procédé, on peut trancher, dans son épaisseur, ladite bande (22) depuis la deuxième face jusqu'à la première couche d'assemblage (30) ou ladite première couche extrudée (30').

Selon une autre variante de l'invention, à l'étape d) du procédé, et comme représenté sur la figure 7 ou sur la figure 15d, on peut former une dite seconde couche d'assemblage (36) sur ladite seconde face (22b) de ladite bande (22), de manière à solidariser ladite première couche extérieure (12) à ladite seconde face (22b) de la bande (22).
Ladite seconde couche d'assemblage (36) peut être choisie parmi : une seconde couche extrudée en matière plastique (36'), typiquement une second couche extrudée de PE, ou une seconde couche d'enduction d'une matière adhésive ou de colle.

Cependant, éventuellement, et comme illustré sur la figure 15d, ladite première couche extérieure (12) peut être solidarisée à ladite seconde couche d'assemblage (36) au moyen d'une couche de primaire ou promoteur d'adhérence (38).

A l'étape e) du procédé, et dans le cas où une première couche d'assemblage (30), typiquement une première couche extrudée en matière plastique (30'), solidarise ledit film support (28) à ladite première face (22a), on peut séparer le film support (28) et ladite partie (44) de ladite bande (22) correspondant au second motif (26) adhérant à ladite première couche d'assemblage (30) comme illustré sur les figures 8 et 15e. On obtient ainsi la feuille intermédiaire (18) des figures 9 et 15f.

Comme illustré sur la figure 10 ou sur la figure 15g, à l'étape f) du procédé, ladite seconde couche extérieure (14) peut être solidarisée audit ruban de feuille de métal (16) au moyen d'une troisième couche d'assemblage (46).
Ladite troisième couche d'assemblage (46) peut être choisie parmi : une troisième couche extrudée en matière plastique (46'), typiquement une seconde couche extrudée de PE, ou une seconde couche d'enduction d'une matière adhésive ou de colle.
Toutefois, ladite seconde couche extérieure (12) peut être solidarisée à ladite troisième couche d'assemblage (46) au moyen d'une couche de primaire ou promoteur d'adhérence (47), comme illustré sur la figure 15g.

Quelle que soit la variante de l'invention, le film support (28) peut être un film de matière thermoplastique choisie parmi : PET, PA, PP, PS. Mais d'autres films, soit présentant des caractéristiques mécaniques analogues, soit utilisés en couches plus épaisses, pourraient convenir.
Ce film peut avoir une épaisseur d'environ 30 à 100 µm.
Typiquement, lesdites première (30'), seconde (36') et troisième (46') couches extrudées peuvent être des couches extrudées de PE, avec un grammage allant par exemple d'environ 20 à 50 g/m².

Lesdites première couche extérieure (12) et seconde couche extérieure (14) peuvent être constituées de films thermoplastiques (12', 14'), par exemple en PVC. En effet, pour des raisons de protection contre l'incendie, les couches extérieures se composent de préférence d'un film de PVC difficilement inflammable, d'une épaisseur d'environ 100 à 300 µm, en particulier d'environ 150 à 250 µm.
Toutefois, lorsque la protection contre l'incendie n'a pas lieu d'être, notamment lorsque ladite feuille chauffante souple (10) est enfouie dans une dalle ou dans un mur, lesdites première couche extérieure (12) et seconde couche extérieure (14) peuvent être constituées de films thermoplastiques (12', 14') autres que le PVC.

Ladite bande (22) destinée à former ledit ruban (16) peut être une bande de métal qui présente une épaisseur allant de 30 µm à 200 µm, typiquement de 50 µm à 120µm et, de préférence, de 70 µm à 90 µm.

Ces épaisseurs permettent tout à la fois d'assurer une puissance électrique suffisante pour la feuille chauffante (10), et d'assurer une souplesse suffisante pour que la feuille chauffante (10) puisse former une bobine.

L'invention comprend une seconde modalité de procédé illustrée par les figures 11a à 11g, dans laquelle lesdites étapes a) à d) du procédé peuvent être remplacées par les étapes suivantes :
a') on forme sur une première face (23a) d'une bande (23) d'un matériau conducteur électrique, typiquement par une première impression, un premier dépôt repéré (25) d'un adhésif selon un motif complémentaire (17') dudit motif (17), et sur la seconde face (23b), en regard dudit premier dépôt repéré (25), typiquement par une seconde impression, un second dépôt repéré (27) d'une laque anti-adhérente selon ledit motif complémentaire (17'), de manière à former une bande conductrice intermédiaire (23') dont ladite première face (23a) comprend une partie adhésive (230a) comprenant ledit adhésif et dont la seconde face (23b) comprend une partie non-adhérente (230b) comprenant ladite laque anti-adhérente,
b') on solidarise à chaque face (28a, 28b) d'un film support (28'), éventuellement à l'aide de ladite première couche d'assemblage, ladite bande conductrice intermédiaire (23') par sa première face (23a), grâce à ladite partie adhésive (230a) formant ledit dépôt repéré (25), de manière à former une bande tri-couches, ledit film support (28') étant ainsi placé entre deux bandes conductrices intermédiaires (23'),
c') on tranche, dans leur épaisseur, les deux bandes conductrices intermédiaires (23') de ladite bande tri-couches le long de lignes de délimitation (170) entre ledit motif (17) et ledit motif complémentaire (17'), de manière à former par découpe, pour chaque bande métallique intermédiaire (23'), ledit ruban (16) conducteur électrique, la face externe ou seconde face (23b) de chacune des deux bandes conductrices intermédiaires (23') comprenant ladite laque anti-adhérente formant ledit second dépôt,
d') on applique ou on forme sur ladite seconde face (23b) ou face externe de chacune des deux bandes conductrices intermédiaires (23'), éventuellement à l'aide de ladite seconde couche d'assemblage, ladite première couche extérieure (12), ladite première couche extérieure (12) formant typiquement un premier film (12') en une matière plastique, ladite première couche extérieure (12) étant apte à adhérer à une partie (231b) de ladite seconde face (23b) selon ledit motif (17) ne comprenant pas de laque anti-adhérente, Les étapes suivantes sont les étapes e') et f) dans lesquelles :
e') on sépare ensuite ledit film support (28') portant sur chacune de ses faces une partie (44) de la bande de feuille (22) correspondant au second motif (26), de manière à obtenir deux feuilles intermédiaires (18'), chacune comprenant ledit ruban (16) solidarisé à ladite première couche extérieure (12),
f) et enfin, on recouvre ledit ruban (16) avec ladite seconde couche extérieure (14), éventuellement à l'aide de ladite troisième couche d'assemblage.

Cette seconde modalité permet notamment de diminuer, typiquement de réduire de moitié, le rapport " poids de matière plastique du support (28)" / "poids de métal (44) à recycler". Ainsi, on peut recycler le métal de la partie (44) avec une quantité réduite de matière organique ou plastique, ce qui est très avantageux pour le traitement des déchets.

A ladite étape a', ledit premier dépôt repéré (25) d'adhésif sur ladite première face (23a) et ledit second dépôt (27) de laque anti-adhérente sur ladite seconde face (23b) peuvent être en regard, comme illustré sur les figures 11a et 11b.

A ladite étape b', lesdites deux bandes métalliques intermédiaires (23') peuvent présentent des parties adhésives (230a) en regard, comme illustré sur la figure 11d, ou décalées, comme illustré sur la figure 11e.

Avantageusement, et comme illustré sur la figure 11a, ladite première face (23a) peut comprendre une partie (231a) selon ledit motif (17) comprenant une laque anti-adhérente, ladite partie (231a) formant une partie complémentaire de ladite partie (230a) comprenant ledit adhésif.
Sur la figure 11a, la couche d'adhésif a été représentée par un trait foncé, alors que la couche de laque anti-adhérente a été représentée par une zone hachurée verticalement.

L'invention comprend une autre modalité de procédé de fabrication d'une feuille chauffante souple (10) comprenant une première couche extérieure (12) et une seconde couche extérieure (14) en matière plastique et un ruban (16) en feuille métallique disposé selon un motif sinueux (17) entre lesdites couches extérieures (12, 14) et faisant office de conducteur électrique de chauffage.
Dans cette modalité de procédé, illustré sur les figures 12a à 12c, on réalise la succession des étapes suivantes :
a) on forme sur une première face (23a) d'une bande (23) d'un matériau conducteur électrique, typiquement par une première impression, un premier dépôt repéré (25) d'un adhésif selon un motif complémentaire (17') dudit motif (17), et sur la seconde face (23b), en regard dudit premier dépôt repéré (25), typiquement par une seconde impression, un second dépôt repéré (27) d'une laque anti-adhérente selon ledit motif complémentaire (17'), de manière à former une bande conductrice intermédiaire (23') dont ladite première face (23a) comprend une partie adhésive (230a) comprenant ledit adhésif et dont la seconde face (23b) comprend une partie non-adhérente (230b) comprenant ladite laque anti-adhérente,
b) on applique ou on forme sur la deuxième face (23b) de ladite bande conductrice intermédiaire (23'), éventuellement grâce à une couche d'assemblage, ladite première couche extérieure (12) et typiquement un premier film (12') en une matière plastique, ladite première couche extérieure (12) étant apte à adhérer à une partie (230b) de ladite deuxième face (23b) ne comprenant pas de laque anti-adhérente,
c) on tranche, dans son épaisseur et depuis sa première face (23a), ladite bande conductrice intermédiaire (23') le long d'une ligne de délimitation (170) séparant ledit motif (17) dudit motif complémentaire (17'), de manière à former par découpe ledit ruban (16),
d) on sépare une partie (44) de ladite bande conductrice intermédiaire (23') formant ledit motif complémentaire (17') à l'aide d'un moyen automatique de séparation (50), de manière à obtenir une feuille intermédiaire (18") comprenant une partie (42) de la bande conductrice intermédiaire (23') formant ledit ruban (16) solidarisé à ladite première couche extérieure (12),
e) on recouvre ledit ruban (16) de ladite feuille intermédiaire (18") de ladite seconde couche extérieure (14), et typiquement d'un second film en matière plastique (14'), éventuellement grâce à une autre couche d'assemblage.

Ledit moyen automatique de séparation (50) de l'étape d) précédente, peut comprendre un support mobile (51), typiquement un cylindre métallique tournant (510), apte à être transitoirement en contact avec ladite première face (23a) de manière à entraîner ladite partie (44), et une racle (511) coopérant avec ledit support mobile (51), de manière à séparer ensuite ladite partie (44) dudit support mobile (51), et ainsi à pouvoir compacter et recycler ladite partie (44).
Dans cette modalité de procédé, on peut recycler le métal de la partie (44) avec une très faible quantité de matière organique ou plastique, ce qui est très avantageux.

L'invention comprend encore une autre modalité de fabrication d'une feuille chauffante souple (10) comprenant une première couche extérieure (12) et une seconde couche extérieure (14) en matière plastique et un ruban (16) conducteur électrique disposé selon un motif sinueux (17) entre lesdites couches extérieures (12, 14) et faisant office de conducteur électrique de chauffage.
Dans cette modalité, illustrée sur les figures 13a à 14c, on réalise la succession des étapes suivantes :
a) on forme sur une face, dite seconde face (23b), d'une bande de métal (23), typiquement par une impression, un dépôt repéré d'une laque anti-adhérente selon un motif complémentaire (17') dudit motif (17), ledit dépôt repéré étant dit second dépôt repéré (27), de manière à former une bande conductrice intermédiaire (23") dont ladite seconde face (23b) comprend une partie non-adhérente (230b) comprenant ladite laque anti-adhérente,
b) on applique ou on forme sur la deuxième face (23b) de ladite bande conductrice intermédiaire (23"), éventuellement grâce à une couche d'assemblage, ladite première couche extérieure (12) et typiquement un premier film (12') en une matière plastique, ladite première couche extérieure (12) étant apte à adhérer à une partie (230b) de ladite deuxième face (23b) ne comprenant pas de laque anti-adhérente,
c) on tranche, dans son épaisseur et depuis sa première face (23a), la bande conductrice intermédiaire (23") le long d'une ligne de délimitation (170) séparant ledit motif (17) dudit motif complémentaire (17'), de manière à former par découpe ledit ruban (16),
d) on sépare une partie (44) de la bande conductrice intermédiaire (23") formant ledit motif complémentaire (17') à l'aide d'un moyen automatique de séparation (50'), de manière à obtenir une feuille intermédiaire (18") comprenant une partie (42) de la bande de métal (23) formant ledit ruban (16) solidarisé à ladite première couche extérieure (12),
e) on recouvre ledit ruban (16) de ladite feuille intermédiaire (18"), éventuellement grâce à une autre couche d'assemblage, de ladite seconde couche extérieure (14), et typiquement d'un second film en matière plastique (14').

Selon une variante illustrée sur les figures 13a à 13c, ledit moyen automatique de séparation (50') peut comprendre un support mobile (52), ledit support mobile (52) formant ou comprenant un cylindre (520) d'un dispositif d'impression, typiquement un cylindre d'impression alimenté en adhésif par un cylindre encreur (522), de manière à former sur ledit cylindre (520), une couche repérée d'adhésif (523) en regard de ladite partie non-adhérente (230b), et ainsi à entraîner ladite partie (44) de la bande conductrice intermédiaire (23") formant ledit motif complémentaire (17') et à la séparer dudit cylindre (520) par une racle (521).

Dans cette modalité, et selon une variante illustrée sur les figures 14a à 14c, ledit moyen automatique de séparation (50) peut comprendre un support mobile (53), ledit support mobile (53) comprenant ou formant un cylindre à paroi cylindrique perforée (530), de manière à pouvoir être mis sous vide, à pouvoir plaquer ladite première face (23a) de la bande métallique intermédiaire (23") contre ladite paroi (530), et ainsi à entraîner par aspiration ladite partie (44), puis à la séparer de ladite paroi (530) éventuellement à l'aide d'une racle (531).

Quelles que soient les modalités de l'invention, et comme illustré sur la figure 1, ladite seconde couche extérieure (14) peut être choisie de manière à pouvoir effectuer un délaminage manuel partiel de ladite seconde couche extérieure (14) dans ladite feuille chauffante souple (10), et ainsi à pouvoir accéder à un point de contact (160) dudit ruban (16).

### EXEMPLES DE REALISATION

A) On a fabriqué une feuille chauffante (10) représentée dans la Fig. 1. Cette feuille chauffante (10) présente un ruban (16) de feuille d'aluminium d'une épaisseur de 80 µm disposé de façon sinueuse entre deux couches extérieures (12) et (14) en un film de PVC d'une épaisseur de 200 µm, et faisant office de conducteur électrique de chauffage. La largeur D du ruban de feuille (16) vaut 25 mm, la distance d entre des rubans voisins dans le motif sinueux vaut 15 mm. Aux deux extrémités du ruban de feuille (16), il se trouve chaque fois un point de contact (18), qui peut être raccordé par un câble électrique à une source de courant de 48 V par exemple. La puissance de chauffage moyenne de la feuille chauffante est de l'ordre de grandeur de 100 W/m².
   La fabrication de cette feuille chauffante (10) est expliquée en détail ci-dessous en faisant référence aux Fig. 2 à 10.
   Une bande de métal (22) en feuille d'aluminium de largeur b, revêtue d'un primaire faisant office de protection contre la corrosion et l'oxydation, est imprimée sur une première face (22a) en formant un premier dépôt repéré (24) de laque anti-adhérente selon un motif (17) de forme sinueuse, et sur la deuxième face (22b) en formant un second dépôt repéré (26) de laque anti-adhérente selon un motif (17') complémentaire dudit motif (17). Dans la Fig. 2, on peut reconnaître le premier dépôt repéré (24) selon le motif (17) de forme sinueuse et représenté non hachuré, tandis que le second dépôt repéré (26) selon le motif complémentaire (17') se trouve au dos sur l'autre face (22b) et est représenté en hachuré dans la Fig. 2. La projection des surfaces du premier dépôt (24) selon le motif (17) et du second dépôt (26) selon le motif complémentaire (17') sur le plan du dessin forme la surface complète de la bande de métal (22), c'est-à-dire que les surfaces de laque anti-adhérence des deux dépôts (24) et (26) selon les deux motifs (17) et (17') présentent en projection des lignes de délimitation communes (170).
   En cas de fabrication continue de feuilles chauffantes (10), l'impression de la bande de métal (22) pour déposer la laque anti-adhérence sur ses deux faces (22a) et (22b) et former le premier dépôt (24) selon le motifs (17) et le second dépôt (26) selon le motif complémentaire (17'), est effectuée par des cylindres de dépôt disposés transversalement à la direction de circulation x de la bande de métal (22).
   On a ainsi obtenu la bande métallique intermédiaire (22') selon la figure 3.
   Comme illustré sur la figure 4, on a extrudé, sur la première face (22a) de la bande métallique (22'), une couche de PE (30) avec un grammage d'environ 20 à 50 g/m², de manière à solidariser un film support (28) en PET d'une épaisseur de 50 µm. On a ainsi obtenu un complexe métalloplastique (48).
   Comme illustré sur les figures 4 et 5, la bande métallique intermédiaire (22') de ce complexe métalloplastique (48) a été ensuite incisée à partir de sa seconde face (22b) libre et directement accessible, selon un motif de coupe correspondant aux lignes de délimitation (170) des deux motifs (17) et (17') à la jonction entre les projections des premier dépôt (24) et second dépôt (26) de laque anti-adhérence. L'incision a été effectuée avec un outil de coupe (32) disposé par exemple sur la surface d'un rouleau cylindrique, les couteaux de cet outil de coupe (32) reproduisant la forme des lignes de délimitation (170). L'incision est effectuée avec une profondeur de coupe t suffisante pour trancher complètement la bande métallique intermédiaire (22'), jusqu'à la couche extrudée en PE (30), mais sans que le film support (28) soit atteint.
   On obtient ainsi une bande de complexe métalloplastique incisé (48'), comme représenté sur la figure 5.
   Comme illustré sur la figure 6, on a ensuite extrudé sur la face incisée (22b) de la bande métallique intermédiaire (22') une couche de PE (36) présentant un grammage d'environ 20 à 50 g/m².
   Comme illustré sur la figure 7, on a, dans une étape ultérieure, déposé une couche de colle (38) sur la couche extrudée de PE (36) afin d'assembler une couche extérieure (40) en un film de PVC, qui correspond à la couche extérieure (12) de la Fig. 1.
   La couche extrudée de PE (36) assure d'une part une obturation étanche des incisions dans la bande métallique (22) et empêche d'autre part une migration nuisible de la colle (38) sur la surface de la bande métallique (22).
   Comme illustré sur la figure 8, on a séparé le film support (28) entraînant avec lui une partie (44) de la bande de métal (22), de manière à obtenir la feuille intermédiaire (18) de la figure 9.
   En effet, d'une part, la couche extrudée de PE (30) déposée sur la première face (22a) de la bande métallique intermédiaire (22') adhère sur la surface de cette bande (22') dans la partie de cette surface (221a) non revêtue de laque anti-adhérente, cette partie (221a) formant la partie complémentaire de la partie (220a) revêtue d'une laque anti-adhérente constituant le premier dépôt repéré (24), de sorte qu'entre la couche extrudée de PE (30) et le motif de ruban de forme sinueuse 24 en laque anti-adhérence, il n'y a pas d'adhérence.
   D'autre part, la deuxième couche extrudée de PE (36) conduit également, sur la seconde face (22b) incisée de la bande métallique intermédiaire (22'), à une adhérence avec les zones (220b) non revêtues de laque anti-adhérente selon le motif (17) complémentaire du second dépôt (26), tandis qu'il n'apparaît aucune adhérence entre la couche extrudée de PE (36) et le second dépôt (26) correspondant à la partie (221 b) de la seconde face (22b).
   Ainsi, le film de support de PET (28) peut être détaché, avec une partie (44) de la bande de métal (22) correspondant au motif complémentaire (17') du second dépôt (26) et adhérant à la couche extrudée de PE (30).
   Après la séparation de la feuille support (28) et de la partie (44) de la bande de métal (22) qui ne fait pas partie du futur conducteur de chauffage, il reste sur la couche extrudée de PE (36) recouverte du film de PVC (40) formant ladite première couche extérieure (12), une partie (42) de la bande de métal (22) formant le ruban métallique (16) correspondant au motif (17) de forme sinueuse.
   Ainsi on a obtenu la feuille intermédiaire (18), comme illustré sur la figure 9.
   Dans une autre étape, la surface de la feuille intermédiaire (18) avec la partie (42) de forme sinueuse de la bande de métal (22) a été recouverte au moyen d'une couche de colle (46) avec un film de PVC constituant la deuxième couche extérieure (48) qui correspond à la couche extérieure (14) de la figure 1, de manière à obtenir la feuille chauffante terminée (10) représentée sur la figure 10.
   Etant donné que la partie (42) de la bande de métal (22) a été revêtue de laque anti-adhérence selon ledit premier dépôt repéré (24), il en résulte sur cette face de la feuille chauffante (10) une adhérence moindre du film de PVC de la couche extérieure 48, de sorte que celle-ci peut être enlevée sans grand effort à l'endroit correspondant, comme le montre la Fig. 1, pour la mise en contact électrique du ruban de feuille 16 faisant office de conducteur de chauffage. Après la réalisation de la mise en contact, la partie enlevée du film de PVC (48) peut être à nouveau remise en place.
B) On a fabriqué aussi une feuille chauffante (10) comme schématisé sur les figures 15a à 15g.
C) On a fabriqué aussi des feuilles intermédiaires (18') en mettant en oeuvre le procédé représenté sur les figures 11a à 11g.
D) On a aussi fabriqué des feuilles intermédiaires (18") en mettant en oeuvre les procédés représentés sur les figures 12a à 12c, 13a à 13c et 14a à 14c.

### AVANTAGES DE L'INVENTION

L'invention divulgue une pluralité de procédés permettant de fabriquer de manière économique des feuilles chauffantes souples (10), et cela en utilisant les moyens techniques traditionnels utilisés dans le métier de la fabrication des emballages flexibles.

### LISTE DES REPERES

| | | |
|---|---|---|
| Feuille chauffante souple(12+16+14) | | 10 |
| Première couche extérieure de 10 | | 12 |
| Premier film | | 12' |
| Seconde couche extérieure de 10 | | 14 |
| Second film | | 14' |
| Ruban en feuille de métal | | 16 |
| | Point de contact | 160 |
| Motif sinueux de 16 | | 17 |
| Motif complémentaire de 17 | | 17' |
| | Ligne de délimitation de 17 et 17' | 170 |
| Feuille intermédiaire (12+16) | | 18, 18',18" |
| Câble électrique | | 20 |
| Bande de matériau conducteur (métal) | | 22 |
| Bande conductrice intermédiaire | | 22' |
| | Première face (côté du support 28) | 22a |
| | Partie de 22a non-adhérente | 220a |
| | Partie de 22a complémentaire de 220a | 221a |
| | Partie de 22a avec adhésif | 222a |
| | Seconde face (côté de la couche extérieure 12) | 22b |
| | Partie de 22b non-adhérente | 221b |
| | Partie de 22b complémentaire de 221 b | 220b |
| | Couche de laque anti-adhérente | 222 |
| Bande de matériau conducteur (métal) | | 23 |
| Bande conductrice intermédiaire | | 23', 23" |
| | Première face (côté support 28) | 23a |
| | Partie de 23a comprenant un adhésif | 230a |
| | Partie de 23a sans adhésif (anti-adhérente) | 231a |
| | Seconde face (côté de la couche extérieure 12) | 23b |
| | Partie de 23b comprenant une laque anti-adhérente | 230b |
| | Partie de 23b sans laque anti-adhérente | 231b |
| | Couche de laque anti-adhérente | 232 |
| | Couche d'adhésif | 233 |
| Premier dépôt repéré de laque anti-adhérente selon 17 | | 24 |
| Premier dépôt repéré d'adhésif selon 17' | | 25 |
| Second dépôt repéré de laque anti-adhérente selon 17' | | 26 |
| Second dépôt repéré de laque anti-adhérente selon 17' | | 27 |
| Film support | | 28,28' |
| | Première face | 28a |
| | Seconde face | 28b |
| Première couche d'assemblage qui solidarise 28 & 22a | | 30 |
| Première couche extrudée | | 30' |
| Dispositif de coupe | | 32 |
| Incision sinueuse selon 170 | | 34 |
| Seconde couche d'assemblage qui solidarise 12 et 22b | | 36 |
| Seconde couche extrudée | | 36' |
| Couche de primaire promoteur d'adhérence de 12 | | 38 |
| Partie de 22 ou 23 formant 16 | | 42 |
| Partie de 22 ou 23 séparée avec le film 28 | | 44 |
| Troisième couche d'assemblage qui solidarisant 14 et 22a | | 46 |
| Troisième couche extrudée | | 46' |
| Couche de primaire promoteur d'adhérence de 14 | | 47 |
| Complexe métalloplastique non incisé | | 48 |
| Complexe métalloplastique incisé | | 48' |
| Moyen automatique de séparation de 44 | | 50, 50' |
| Support mobile de 50 | | 51 |
| | Cylindre tournant de 51 | 510 |
| | Racle | 511 |
| Support mobile de 50 | | 52 |
| | Cylindre d'impression | 520 |
| | Racle | 521 |
| | Cylindre encreur | 522 |
| | Encrier | 523 |
| Support mobile de 50 | | 53 |
| | Cylindre à paroi perforée | 530 |
| | Racle | 531 |

## Revendications

1. Procédé pour la fabrication d'une feuille chauffante souple (10) comprenant une première couche extérieure (12) et une seconde couche extérieure (14) en matière plastique et un ruban (16) conducteur électrique disposé selon un motif sinueux (17) entre lesdites couches extérieures (12, 14) et faisant office de conducteur électrique de chauffage par effet Joule, **caractérisé en ce qu'**il comprend les étapes suivantes :
a) on forme sur une partie (220a) d'une première face (22a) d'une bande (22) d'un matériau conducteur électrique, typiquement par une première impression, un premier dépôt repéré (24) d'une laque anti-adhérente en formant un ruban anti-adhérent de forme sinueuse selon ledit motif (17), la partie complémentaire (221a) de ladite partie (220a) formant un motif complémentaire (17') dudit motif (17) ne comprenant pas de laque anti-adhérente, et on forme sur une partie (221b) de la seconde face (22b) de ladite bande (22), en regard dudit motif complémentaire (17'), un second dépôt repéré (26) de ladite laque anti-adhérente selon ledit motif complémentaire (17'), typiquement par une seconde impression,
b) on applique ou on forme sur la première face (22a) de ladite bande (22) une couche en matière plastique ou un film en matière plastique dit support (28), de manière à masquer ladite première face (22a), ladite couche ou ledit film support (28) étant apte à adhérer à ladite partie complémentaire (221a) de ladite première face (22a) ne comprenant pas de laque anti-adhérente,
c) on tranche, dans son épaisseur et depuis sa deuxième face (22b), ladite bande (22) le long d'une ligne de délimitation (170) séparant ledit motif (17) dudit motif complémentaire (17'), de manière à former par découpe ledit ruban (16),
d) on applique ou on forme sur la deuxième face (22b) de ladite bande (22) ladite première couche extérieure (12) et typiquement un premier film (12') en une matière plastique, ladite première couche extérieure (12) étant apte à adhérer à une partie (220b) de ladite deuxième face (22b) ne comprenant pas de laque anti-adhérente,
e) on sépare le film support (28) et une partie (44) de ladite bande (22) en regard dudit second dépôt repéré (26), de manière à obtenir une feuille intermédiaire (18) comprenant une partie (42) de ladite bande (22) formant ledit ruban (16) solidarisé à ladite première couche extérieure (12),
f) on recouvre ledit ruban (16) de ladite feuille intermédiaire (18) de ladite seconde couche extérieure (14), et typiquement d'un second film en matière plastique (14').

2. Procédé selon la revendication 1 dans lequel ladite bande (22) d'un matériau conducteur électrique est choisie parmi une bande de métal, typiquement en aluminium ou en cuivre, une bande de polymères conducteurs électriques, une bande formée de ou comprenant un matériau conducteur électrique anorganique ou minéral, typiquement un matériau céramique.

3. Procédé selon la revendication 1 ou 2 dans lequel la bande (22) est une bande métallique qui est revêtue sur ses deux faces d'une couche protectrice ou primaire faisant office de protection contre la corrosion ou l'oxydation.

4. Procédé selon une quelconque des revendications 1 à 3 dans lequel, à l'étape b), on forme une dite première couche d'assemblage (30) sur ladite première face (22a) de ladite bande (22), de manière à solidariser ledit film support (28) à ladite première face (22a) de ladite bande (22).

5. Procédé selon la revendication 4 dans lequel ladite première couche d'assemblage (30) est choisie parmi : une première couche extrudée en matière plastique (30') ou une première couche d'enduction d'une matière adhésive ou de colle.

6. Procédé selon une quelconque des revendications 4 à 5 dans lequel, à l'étape c), on tranche, dans son épaisseur, ladite bande (22) depuis la deuxième face jusqu'à ladite première couche d'assemblage (30) ou ladite première couche extrudée (30').

7. Procédé selon une quelconque des revendications 1 à 6 dans lequel, à l'étape d), on forme une dite seconde couche d'assemblage (36) sur ladite seconde face (22b) de ladite bande (22), de manière à solidariser ladite première couche extérieure (12) à ladite seconde face (22b) de la bande (22).

8. Procédé selon la revendication 7 dans lequel ladite seconde couche d'assemblage (36) est choisie parmi : une seconde couche extrudée en matière plastique (36'), typiquement une seconde couche extrudée de PE, ou une seconde couche d'enduction d'une matière adhésive ou de colle.

9. Procédé selon la revendication 8 dans lequel ladite première couche extérieure (12) est solidarisée à ladite seconde couche d'assemblage (36) au moyen d'une couche de primaire ou promoteur d'adhérence (38).

10. Procédé selon une quelconque des revendications 4 à 9 dans lequel, à l'étape e), on sépare le film support (28) et ladite partie (44) de ladite bande (22) correspondant au second motif (26) adhérant à ladite première couche d'assemblage (30).

11. Procédé selon une quelconque des revendications 1 à 10 dans lequel, à l'étape f), ladite seconde couche extérieure (14) est solidarisée audit ruban (16) au moyen d'une troisième couche d'assemblage (46).

12. Procédé selon la revendication 11 dans lequel ladite troisième couche d'assemblage (46) est choisie parmi : une troisième couche extrudée en matière plastique (46'), typiquement une seconde couche extrudée de PE, ou une seconde couche d'enduction d'une matière adhésive ou de colle.

13. Procédé selon la revendication 12 dans lequel ladite seconde couche extérieure (12) est solidarisée à ladite troisième couche d'assemblage (46) au moyen d'une couche de primaire ou promoteur d'adhérence (47).

14. Procédé selon une quelconque des revendications 1 à 9 dans lequel le film support (28) est un film de matière thermoplastique choisie parmi : PET, PA, PP, PS.

15. Procédé selon une quelconque des revendications 5 à 14 dans lequel lesdites première (30'), seconde (36') et troisième (46') couches extrudées sont des couches extrudées de PE.

16. Procédé selon une quelconque des revendications 1 à 15 dans lequel lesdites première couche extérieure (12) et seconde couche extérieure (14) sont constituées de films thermoplastiques (12', 14), par exemple en PVC.

17. Procédé selon une quelconque des revendications 1 à 16 dans lequel ladite bande (22) destinée à former ledit ruban (16) est une bande de métal qui présente une épaisseur allant de 30 µm à 200 µm, typiquement de 50 µm à 120µm et, de préférence, de 70 µm à 90 µm.

18. Procédé pour la fabrication d'une feuille chauffante souple (10) comprenant une première couche extérieure (12) et une seconde couche extérieure (14) en matière plastique et un ruban (16) conducteur électrique disposé selon un motif sinueux (17) entre lesdites couches extérieures (12, 14) et faisant office de conducteur électrique de chauffage par effet Joule, **caractérisé en ce qu'**il comprend les étapes suivantes :
a') on forme sur une première face (23a) d'une bande (23) d'un matériau conducteur électrique, typiquement par une première impression, un premier dépôt repéré (25) d'un adhésif selon un motif complémentaire (17') dudit motif (17), et sur la seconde face (23b), en regard dudit premier dépôt repéré (25), typiquement par une seconde impression, un second dépôt repéré (27) d'une laque anti-adhérente selon ledit motif complémentaire (17'), de manière à former une bande conductrice intermédiaire (23") dont ladite première face (23a) comprend une partie adhésive (230a) comprenant ledit adhésif et dont la seconde face (23b) comprend une partie non-adhérente (230b) comprenant ladite laque anti-adhérente,
b') on solidarise à une face (28a, 28b) d'un film support (28'), éventuellement à l'aide d'une première couche d'assemblage, ladite bande conductrice intermédiaire (23") par sa première face (23a), grâce à ladite partie adhésive (230a) formant ledit dépôt repéré (25),
c') on tranche, dans son épaisseur et depuis sa seconde face ladite bande (23) couches le long de lignes de délimitation (170) entre ledit motif (17) et ledit motif complémentaire (17'), de manière à former par découpe, pour la bande métallique intermédiaire (23"), ledit ruban (16) conducteur électrique, la face externe ou seconde face (23b) de la bande conductrice intermédiaire (23") comprenant ladite laque anti-adhérente formant ledit second dépôt,
d') on applique ou on forme sur ladite seconde face (23b) ou face externe de la bande conductrice intermédiaire (23"), éventuellement à l'aide d'une seconde couche d'assemblage, une première couche extérieure (12), ladite première couche extérieure (12) formant typiquement un premier film (12') en une matière plastique, et étant apte à adhérer à une partie (231b) de ladite seconde face (23b) selon ledit motif (17) ne comprenant pas de laque anti-adhérente
e') on sépare le film support (28') et une partie (44) de ladite bande (23) en regard dudit second dépôt repéré (27), de manière à obtenir une feuille intermédiaire (18') comprenant une partie (42) de ladite bande (23) formant ledit ruban (16) solidarisé à ladite première couche extérieure (12),
f) on recouvre ledit ruban (16) de ladite feuille intermédiaire (18) de ladite seconde couche extérieure (14), et typiquement d'un second film en matière plastique (14')..

19. Procédé selon la revendication 18, dans lequel à l'étape b', on solidarise deux bandes conductrices intermédiaires (23") sur le film support (28'), une bande conductrice intermédiaire (23") sur chaque face (28'a,28'b) du film support (28') de manière à former une bande tri-couche.

20. Procédé selon la revendication 19 dans lequel, à ladite étape b', lesdites deux bandes métalliques intermédiaires (23") présentent des parties adhésives (230a) en regard ou décalées.

21. Procédé selon une quelconque des revendications 19 à 20 dans lequel ladite première face (23a) comprend une partie (231a) selon ledit motif (17) comprenant une laque anti-adhérente, ladite partie (231a) formant une partie complémentaire de ladite partie (230a) comprenant ledit adhésif.

22. Procédé pour la fabrication d'une feuille chauffante souple (10) comprenant une première couche extérieure (12) et une seconde couche extérieure (14) en matière plastique et un ruban (16) conducteur électrique, typiquement métallique, disposé selon un motif sinueux (17) entre lesdites couches extérieures (12, 14) et faisant office de conducteur électrique de chauffage, **caractérisé en ce qu'**on réalise la succession des étapes suivantes :
a) on forme sur une face, dite seconde face (23b), d'une bande de métal (23), typiquement par une impression, un dépôt repéré d'une laque anti-adhérente selon un motif complémentaire (17') dudit motif (17), ledit dépôt repéré étant dit second dépôt repéré (27), de manière à former une bande conductrice intermédiaire dont ladite seconde face (23b) comprend une partie non-adhérente comprenant ladite laque anti-adhérente,
b) on applique ou on forme sur la seconde face (23b) de ladite bande conductrice intermédiaire, éventuellement grâce à une couche d'assemblage, ladite première couche extérieure (12) et typiquement un premier film (12') en une matière plastique, ladite première couche extérieure (12) étant apte à adhérer à une partie de ladite deuxième face (23b) ne comprenant pas de laque anti-adhérente,
c) on tranche, dans son épaisseur et depuis sa première face (23a), la bande conductrice intermédiaire le long d'une ligne de délimitation (170) séparant ledit motif (17) dudit motif complémentaire (17'), de manière à former par découpe ledit ruban (16),
d) on sépare une partie (44) de ladite bande conductrice intermédiaire formant ledit motif complémentaire (17') à l'aide d'un moyen automatique de séparation (50), de manière à obtenir une feuille intermédiaire (18") comprenant une partie (42) de la bande conductrice intermédiaire formant ledit ruban (16) solidarisé à ladite première couche extérieure (12),
e) on recouvre ledit ruban (16) de ladite feuille intermédiaire (18") de ladite seconde couche extérieure (14), et typiquement d'un second film en matière plastique (14'), éventuellement grâce à une autre couche d'assemblage.

23. Procédé selon la revendication 22 dans lequel, à l'étape a) on forme sur la première face (23a) de la bande (23), typiquement par une impression, un dépôt repéré d'un adhésif selon un motif complémentaire dudit motif (17) en regard dudit dépôt repéré (27).

24. Procédé selon la revendication 22 dans lequel, à l'étape d), ledit moyen automatique de séparation (50) comprend un support mobile (51), typiquement un cylindre métallique tournant (510), apte à être transitoirement en contact avec ladite première face (23a) de manière à entraîner ladite partie (44), et une racle (511) coopérant avec ledit support mobile (51), de manière à séparer ensuite ladite partie (44) dudit support mobile (51), et ainsi à pouvoir compacter et recycler ladite partie (44).

25. Procédé selon la revendication 23 dans lequel ledit moyen automatique de séparation (50') comprend un support mobile (52), ledit support mobile (52) formant ou comprenant un cylindre (520) d'un dispositif d'impression, typiquement un cylindre d'impression alimenté en adhésif par un cylindre encreur (522), de manière à former sur ledit cylindre (520) une couche repérée d'adhésif (523) en regard de ladite partie non-adhérente (230b), et ainsi à entraîner ladite partie (44) de la bande conductrice intermédiaire formant ledit motif complémentaire (17'), et à la séparer dudit cylindre (520) par une racle (521).

26. Procédé selon la revendication 23 dans lequel ledit moyen automatique de séparation (50') comprend un support mobile (53), ledit support mobile (53) comprenant ou formant un cylindre à paroi cylindrique perforée (530), de manière à pouvoir être mis sous vide, à pouvoir plaquer ladite première face (23a) de la bande métallique intermédiaire contre ladite paroi (530), et ainsi à entraîner par aspiration ladite partie (44), puis à la séparer de ladite paroi (530) éventuellement à l'aide d'une racle (531).

27. Procédé selon une quelconque des revendications 1 à 26 dans lequel ladite seconde couche extérieure (14) est choisie de manière à pouvoir effectuer un délaminage manuel partiel de ladite seconde couche extérieure (14) dans ladite feuille chauffante souple (10), et ainsi à pouvoir accéder à un point de contact (160) dudit ruban (16).

## Claims

1. Process for the manufacture of a flexible heating sheet (10) comprising a first external layer (12) and a second external layer (14) made of plastic and an electrical conducting ribbon (16) laid out in a sinuous pattern (17) between said external layers (12, 14) and acting as an electric conductor heating by Joule effect, **characterized in that** it includes the following stages:
a) on part (220a) of a first face (22a) of a strip (22) of electrical conducting material, a first marked deposit (24) of an anti-adherent lacquer is produced, typically by means of a first printing operation, forming an anti-adherent ribbon of sinuous shape according to said pattern (17), the complementary part (221a) of said part (220a) forming a complementary pattern (17') of said pattern (17) not including anti-adherent lacquer; and on part (221b) of the second face (22b) of said strip (22), opposite said complementary pattern (17'), a second marked deposit (26) of said anti-adherent lacquer according to said complementary pattern (17') is produced, typically by means of a second printing operation,
b) on the first face (22a) of said strip (22) a layer made of plastic or a plastic film referred to as a support (28) is applied or formed, so as to mask said first face (22a), said layer or said support film (28) being able to adhere to said complementary part (221a) of said first face (22a) not including anti-adherent lacquer,
c) said strip (22) is then sliced through starting from its second face (22b) along a delineating line (170) separating said pattern (17) from said complementary pattern (17'), so as to form said ribbon (16) by cutting out,
d) on the second face (22b) of said strip (22) said first external layer (12) and typically a first film (12') made of plastic is applied or formed, said first external layer (12) being able to adhere to part (220b) of said second face (22b) not including anti-adherent lacquer,
e) the support film (28) and part (44) of said strip (22) opposite said second deposit (26) are separated so as to obtain an intermediate sheet (18) including part (42) of said strip (22) forming said ribbon (16) made interdependent with said first external layer (12),
f) said ribbon (16) is covered with said intermediate sheet (18) of said second external layer (14), and typically with a second plastic film (14').

2. Process according to claim 1 in which said strip (22) of an electrical conducting material is selected from a metal strip, typically made of aluminum or copper, an electrical conducting polymer strip, a strip made of or including an inorganic or mineral electrical conducting material, typically a ceramic material.

3. Process according to claim 1 or 2 in which strip (22) is a metal strip which is covered on both of its faces by a protective coating or primer acting as protection against corrosion or oxidation

4. Process according to any of claims 1 to 3 in which, at stage b), a layer referred to as a first assembly layer (30) is formed on said first face (22A) of said strip (22), so as to make said support film (28) interdependent with said first face (22a) of said strip (22).

5. Process according to claim 4 in which said first assembly layer (30) is selected from: a first extruded layer made of plastic (30') or a first coating layer of an adhesive material or adhesive.

6. Process according to any of claims 4 to 5 in which, at stage c), said strip (22) is sliced through starting from its second face as far as said first assembly layer (30) or said first extruded layer (30').

7. Process according to any of claims 1 to 6 in which, at stage d), a layer referred to as a second assembly layer (36) is formed on said second face (22b) of said strip (22), so as to make said first external layer (12) interdependent with said second face (22b) of said strip (22).

8. Process according to claim 7 in which said second assembly layer (36) is selected from: a second extruded layer made of plastic (36'), typically a second extruded layer of PE, or a second coating layer of an adhesive material or adhesive.

9. Process according to claim 8 in which said first external layer (12) is made interdependent with said second assembly layer (36) by means of a layer of primer or coupling agent (38).

10. Process according to any of claims 4 to 9 in which, at stage e), the support film (28) and said part (44) of said strip (22) corresponding to the second pattern (26) adhering to said first assembly layer (30) are separated.

11. Process according to any of claims 1 to 10 in which, at stage f), said second external layer (14) is made interdependent with said ribbon (16) by means of a third assembly layer (46).

12. Process according to claim 11 in which said third assembly layer (46) is selected from: a third extruded layer made of plastic (46'), typically a second extruded layer of PE, or a second coating layer of an adhesive material or adhesive.

13. Process according to claim 12 in which said second external layer (12) is made interdependent with said third assembly layer (46) by means of a layer of primer or coupling agent (47).

14. Process according to any of claims 1 to 9 in which the support film (28) is a thermoplastic film selected from: PET, PA, PP, PS.

15. Process according to any of claims 5 to 14 in which said first (30'), second (36') and third (46') extruded layers are extruded layers of PE.

16. Process according to any of claims 1 to 15 in which said first external layer (12) and second external layer (14) consist of thermoplastic films (12', 14), made, for example, from PVC.

17. Process according to any of claims 1 to 16 in which said strip (22) designed to form said ribbon (16) is a metal strip which is of thickness ranging from 30 µm to 200 µm, typically from 50 µm to 120µm and, preferably, from 70 µm to 90 µm.

18. Process for the manufacture of a flexible heating sheet (10) comprising a first external layer (12) and a second external layer (14) made of plastic and an electrical conducting ribbon (16) laid out in a sinuous pattern (17) between said external layers (12, 14) and acting as an electric conductor heating by Joule effect, **characterized in that** it includes the following stages:
a') on a first face (23a) of a strip (23) of an electrical conducting material a first marked deposit (25) of an adhesive according to a complementary pattern (17') of said pattern (17) is produced, typically by a first printing operation; and on the second face (23b), opposite said first deposit (25) a second marked deposit (27) of an anti-adherent lacquer according to said complementary pattern (17') is produced, typically by a second printing operation, so as to form an intermediate conducting strip (23 ") said first face (23 a) of which includes an adhesive part (230a) including said adhesive and the second face (23b) of which includes a non-adherent part (230b) including said anti-adherent lacquer,
b') one face (28a, 28b) of a support film (28'), possibly using a first assembly layer, is made interdependent with said intermediate conducting strip (23") via its first face (23a), by means of said adhesive part (230a) forming said marked deposit (25),
c') said strip (23) is sliced through, starting from its second face, along lines (170) delineating between said pattern (17) and said complementary pattern (17'), so as to form by cutting, for the intermediate metal strip (23"), said electrical conducting ribbon (16), the external face or second face (23b) of the intermediate conducting strip (23") including said anti-adherent lacquer forming said second deposit,
d') on said second face (23b) or external face of the intermediate conducting strip (23"), possibly using a second assembly layer, a first external layer (12) is applied or formed, said first external layer (12) typically forming a first film (12') made of plastic, able to adhere to part (231b) of said second face (23b) according to said pattern (17) not including anti-adherent lacquer
e') the support film (28') and part (44) of said strip (23) opposite said second marked deposit (27) are separated, so as to obtain an intermediate sheet (18') including part (42) of said strip (23) forming said ribbon (16) made interdependent with said first external layer (12),
f) said ribbon (16) is covered with said intermediate sheet (18) of said second external layer (14), and typically with a second plastic film (14').

19. Process according to claim 18, in which, at stage b', two intermediate conducting strips (23") are made interdependent with the support film (28'), one intermediate conducting strip (23") on each face (28'a, 28'b) of the support film (28') so as to form a three-layer strip.

20. Process according to claim 19 in which, at said stage b', said two intermediate metal strips (23") have adhesive parts (230a) opposite each other or offset.

21. Process according to either of claims 19 to 20 in which said first face (23a) includes a part (231a) according to said pattern (17) including an anti-adherent lacquer, said part (231a) forming a complementary part of said part (230a) including said adhesive.

22. Process for the manufacture of a flexible heating sheet (10) comprising a first external layer (12) and a second external layer (14) made of plastic and an electrical conducting ribbon (16), typically metallic, laid out in a sinuous pattern (17) between said external layers (12, 14) and acting as an electric conductor heating by Joule effect, **characterized in that** the following stages are carried out in succession:
a) on one face, referred to as the second face (23b), of a metal strip (23) a marked deposit of an anti-adherent lacquer is formed, typically by means of printing, according to a complementary pattern (17') of said pattern (17), said marked deposit being referred to as the second marked deposit (27), so as to form an intermediate conducting strip, the said second face (23b) of which includes a non-adherent part including said anti-adherent lacquer,
b) on the second face (23b) of said intermediate conducting strip, possibly using an a assembly layer, said first external layer (12) and typically a first film (12') made of plastic are applied or formed, said first external layer (12) being able to adhere to part of said second face (23b) not including anti-adherent lacquer,
c) said intermediate conducting strip is then sliced through starting from its second face (23b) along a delineating line (170) separating said pattern (17) from said complementary pattern (17'), so as to form said ribbon (16) by cutting out,
d) part (44) of said intermediate conducting strip forming said complementary pattern (17') is separated using an automatic means of separation (50), so as to obtain an intermediate sheet (18") including part (42) of the intermediate conducting strip forming said ribbon (16) made interdependent with said first external layer (12),
e) said ribbon (16) is covered with said intermediate sheet (18") of said second external layer (14), and typically with a second plastic film (14') possibly using another assembly layer.

23. Process according to claim 22 in which, at stage a), on the first face (23a) of strip (23), a marked deposit of an adhesive is formed, typically by means of printing, according to a pattern complementary to said pattern (17) opposite said marked deposit (27).

24. Process according to claim 22 in which, at stage d), said automatic means of separation (50) includes a mobile support (51), typically a revolving metal cylinder (510), able to come transitorily into contact with said first face (23a) so as to entrain said part (44), and a scraper (511) working in conjunction with said mobile support (51), so as to then separate said part (44) from said mobile support (51), thereby making it possible to compact and recycle said part (44).

25. Process according to claim 23 in which said automatic means of separation (50') includes a mobile support (52), said mobile support (52) forming or including a cylinder (520) of a printing device, typically a print cylinder supplied with adhesive from an inking cylinder (522), so as to form on said cylinder (520) a located layer of adhesive (523) opposite said non-adherent part (230b), and thus to entrain said part (44) of the intermediate conducting strip forming said complementary pattern (17'), and to separate it from said cylinder (520) by means of a scraper (521).

26. Process according to claim 23 in which said automatic means of separation (50') includes a mobile support (53), said mobile support (53) including or forming a cylinder with a perforated cylindrical wall (530), so as to be able to be create a partial vacuum, to hold said first face (23a) of the intermediate metal strip up against said wall (530), and thus to entrain said part (44) by suction, then to separate it from said wall (530) possibly using a scraper (531).

27. Process according to any of claims 1 to 26 in which said second external layer (14) is selected so as to be able to perform partial manual delamination of said second external layer (14) in said flexible heating sheet (10), and thus to be able to reach a contact point (160) of said ribbon (16).

## Patentansprüche

1. Verfahren zur Herstellung einer flexiblen Heizfolie (10), welche eine erste äußere Schicht (12) und eine zweite äußere Schicht (14) aus Kunststoff sowie einen elektrisch leitenden Streifen (16) umfasst, der zwischen den äußeren Schichten (12, 14) nach einem Schlängelmuster (17) angeordnet ist und als elektrischer Widerstandsheizleiter dient, **dadurch gekennzeichnet, dass** es folgende Schritte umfasst:
a) auf einem Abschnitt (220a) einer ersten Seite (22a) eines Bandes (22) aus einem elektrisch leitenden Werkstoff wird typischerweise durch einen ersten Druckvorgang eine erste markierte Beschichtung (24) aus einem Antihaftlack unter Bildung eines Antihaftstreifens in Schlängelform nach dem genannten Muster (17) ausgebildet, wobei der komplementäre Abschnitt (221 a) des Abschnitts (220a), der ein komplementäres Muster (17') des Musters (17) bildet, keinen Antihaftlack aufweist, und auf einem Abschnitt (221 b) der zweiten Seite (22b) des Bandes (22) wird gegenüber dem komplementären Muster (17') eine zweite markierte Beschichtung (26) aus dem Antihaftlack nach dem komplementären Muster (17') ausgebildet, typischerweise durch einen zweiten Druckvorgang,
b) auf die erste Seite (22a) des Bandes (22) wird eine Schicht aus Kunststoff oder ein sog. Trägerfilm (28) aus Kunststoff aufgetragen oder darauf ausgebildet, um diese erste Seite (22a) abzudecken, wobei die Schicht oder der Trägerfilm (28) zum Anhaften an dem komplementären Abschnitt (221 a) der ersten Seite (22a), der keinen Antihaftlack aufweist, geeignet ist,
c) das Band (22) wird in seiner Dicke und von seiner zweiten Seite (22b) aus entlang einer Begrenzungslinie (170), die das Muster (17) von dem komplementären Muster (17') trennt, durchgeschnitten, um den Streifen (16) auszuschneiden,
d) auf die zweite Seite (22b) des Bandes (22) werden die erste äußere Schicht (12) und typischerweise ein erster Film (12') aus einem Kunststoff aufgetragen oder darauf ausgebildet, wobei die erste äußere Schicht (12) zum Anhaften an einem Abschnitt (220b) der zweiten Seite (22b), der keinen Antihaftlack aufweist, geeignet ist,
e) der Trägerfilm (28) und ein der zweiten markierten Beschichtung (26) gegenüberliegender Abschnitt (44) des Bandes (22) werden getrennt, um eine Zwischenfolie (18) mit einem Abschnitt (42) des Bandes (22) zu erhalten, der den mit der ersten äußeren Schicht (12) verbundenen Streifen (16) bildet,
f) der Streifen (16) der Zwischenfolie (18) wird mit der zweiten äußeren Schicht (14) und typischerweise mit einem zweiten Film aus Kunststoff (14') überzogen.

2. Verfahren nach Anspruch 1, bei dem das Band (22) aus elektrisch leitendem Werkstoff ausgewählt ist unter einem Metallband, typischerweise aus Aluminium oder Kupfer, einem Band aus elektrisch leitenden Polymeren, einem Band, das aus einem anorganischen oder mineralischen, elektrisch leitenden Werkstoff, typischerweise einem keramischen Werkstoff besteht oder einen solchen enthält.

3. Verfahren nach Anspruch 1 oder 2, bei dem das Band (22) ein Metallband ist, das auf seinen beiden Seiten mit einer Schutz- oder Grundierschicht versehen ist, die zum Schutz vor Korrosion oder Oxidation dient.

4. Verfahren nach irgendeinem der Ansprüche 1 bis 3, bei dem im Schritt b) eine sog. erste Verbindungsschicht (30) auf der ersten Seite (22a) des Bandes (22) ausgebildet wird, um den Trägerfilm (28) mit der ersten Seite (22a) des Bandes (22) zu verbinden.

5. Verfahren nach Anspruch 4, bei dem die erste Verbindungsschicht (30) ausgewählt ist unter einer ersten extrudierten Schicht aus Kunststoff (30') oder einer ersten Überzugschicht aus einem Klebstoff oder Leim.

6. Verfahren nach irgendeinem der Ansprüche 4 bis 5, bei dem im Schritt c) das Band (22) in seiner Dicke von der zweiten Seite aus bis zur ersten Verbindungsschicht (30) oder ersten extrudierten Schicht (30') durchgeschnitten wird.

7. Verfahren nach irgendeinem der Ansprüche 1 bis 6, bei dem im Schritt d) eine sog. zweite Verbindungsschicht (36) auf der zweiten Seite (22b) des Bandes (22) ausgebildet wird, um die erste äußere Schicht (12) mit der zweiten Seite (22b) des Bandes (22) zu verbinden.

8. Verfahren nach Anspruch 7, bei dem die zweite Verbindungsschicht (36) ausgewählt ist unter einer zweiten extrudierten Schicht aus Kunststoff (36'), typischerweise einer zweiten extrudierten PE-Schicht, oder einer zweiten Überzugschicht aus einem Klebstoff oder Leim.

9. Verfahren nach Anspruch 8, bei dem die erste äußere Schicht (12) mit der zweiten Verbindungsschicht (36) mittels einer Grundier- oder Haftvermittlerschicht (38) verbunden ist.

10. Verfahren nach irgendeinem der Ansprüche 4 bis 9, bei dem im Schritt e) der Trägerfilm (28) und der dem zweiten Muster (26) entsprechende Abschnitt (44) des Bandes (22), der an der ersten Verbindungsschicht (30) anhaftet, getrennt werden.

11. Verfahren nach irgendeinem der Ansprüche 1 bis 10, bei dem im Schritt f) die zweite äußere Schicht (14) mit dem Streifen (16) mittels einer dritten Verbindungsschicht (46) verbunden wird.

12. Verfahren nach Anspruch 11, bei dem die dritte Verbindungsschicht (46) ausgewählt ist unter einer dritten extrudierten Schicht aus Kunststoff (46'), typischerweise einer zweiten extrudierten PE-Schicht, oder einer zweiten Überzugschicht aus einem Klebstoff oder Leim.

13. Verfahren nach Anspruch 12, bei dem die zweite äußere Schicht (12) mit der dritten Verbindungsschicht (46) mittels einer Grundier- oder Haftvermittlerschicht (47) verbunden ist.

14. Verfahren nach irgendeinem der Ansprüche 1 bis 9, bei dem der Trägerfilm (28) ein Film aus thermoplastischem Material ist, ausgewählt unter PET, PA, PP, PS.

15. Verfahren nach irgendeinem der Ansprüche 5 bis 14, bei dem die erste (30'), die zweite (36') und die dritte extrudierte Schicht (46') extrudierte PE-Schichten sind.

16. Verfahren nach irgendeinem der Ansprüche 1 bis 15, bei dem die erste äußere Schicht (12) und die zweite äußere Schicht (14) aus thermoplastischen Filmen (12', 14) bestehen, zum Beispiel aus PVC.

17. Verfahren nach irgendeinem der Ansprüche 1 bis 16, bei dem das Band (22) zur Bildung des Streifens (16) ein Metallband ist, das eine Dicke von 30 µm bis 200 µm, typischerweise von 50 µm bis 120 µm und vorzugsweise von 70 bis 90 µm aufweist.

18. Verfahren zur Herstellung einer flexiblen Heizfolie (10), welche eine erste äußere Schicht (12) und eine zweite äußere Schicht (14) aus Kunststoff sowie einen elektrisch leitenden Streifen (16) umfasst, der nach einem Schlängelmuster (17) zwischen den äußeren Schichten (12, 14) angeordnet ist und als elektrischer Widerstandsheizleiter dient, **dadurch gekennzeichnet, dass** es folgende Schritte aufweist:
a') auf einer ersten Seite (23a) eines Bandes (23) aus einem elektrisch leitenden Werkstoff wird typischerweise durch einen ersten Druckvorgang eine erste markierte Beschichtung (25) aus einem Klebstoff nach einem komplementären Muster (17') des Musters (17) ausgebildet, und auf der zweiten Seite (23b), gegenüber der ersten markierten Beschichtung (25), wird typischerweise durch einen zweiten Druckvorgang eine zweite markierte Beschichtung (27) aus einem Antihaftlack nach dem komplementären Muster (17') ausgebildet, um ein leitendes Zwischenband (23") zu bilden, dessen erste Seite (23a) einen haftenden Abschnitt (230a) mit dem Klebstoff und dessen zweite Seite (23b) einen nicht haftenden Abschnitt (230b) mit dem Antihaftlack aufweist,
b') das leitende Zwischenband (23") wird mit seiner ersten Seite (23a) mittels des haftenden Abschnitts (230a), der die markierte Beschichtung (25) bildet, eventuell mit Hilfe einer ersten Verbindungsschicht mit einer Seite (28a, 28b) eines Trägerfilms (28') verbunden,
c') das Band (23) wird in seiner Dicke und von seiner zweiten Seite aus entlang Begrenzungslinien (170) zwischen dem Muster (17) und dem komplementären Muster (17') durchgeschnitten, um den elektrisch leitenden Streifen (16) für das metallische Zwischenband (23") auszuschneiden, wobei die Außenseite oder zweite Seite (23b) des leitenden Zwischenbandes (23") den die zweite Beschichtung bildenden Antihaftlack aufweist,
d') auf die zweite Seite (23b) oder Außenseite des leitenden Zwischenbandes (23") wird eventuell mit Hilfe einer zweiten Verbindungsschicht eine erste äußere Schicht (12) aufgetragen oder darauf ausgebildet, wobei diese erste äußere Schicht (12) typischerweise einen ersten Film (12') aus einem Kunststoff bildet und zum Anhaften an einem nach dem Muster (17) ausgebildeten Abschnitt (231 b) der zweiten Seite (23b), der keinen Antihaftlack aufweist, geeignet ist,
e') der Trägerfilm (28') und ein der zweiten markierten Beschichtung (27) gegenüberliegender Teil (44) des Bandes (23) werden getrennt, um eine Zwischenfolie (18') mit einem Abschnitt (42) des Bandes (23) zu erhalten, der den mit der ersten äußeren Schicht (12) verbundenen Streifen (16) bildet,
f) der Streifen (16) der Zwischenfolie (18) wird mit der zweiten äußeren Schicht (14) und typischerweise einem zweiten Film aus Kunststoff (14') überzogen.

19. Verfahren nach Anspruch 18, bei dem im Schritt b') zwei leitende Zwischenbänder (23") an dem Trägerfilm (28') befestigt werden, und zwar ein leitendes Zwischenband (23") auf jeder Seite (28'a, 28'b) des Trägerfilms (28'), um ein dreischichtiges Band zu bilden.

20. Verfahren nach Anspruch 19, bei dem im Schritt b') die beiden metallischen Zwischenbänder (23") gegenüberliegende oder versetzte Haftabschnitte (230a) aufweisen.

21. Verfahren nach irgendeinem der Ansprüche 19 bis 20, bei dem die erste Seite (23a) einen nach dem Muster (17) ausgebildeten Abschnitt (231a) mit einem Antihaftlack aufweist, wobei dieser Abschnitt (231 a) einen komplementären Abschnitt des Abschnitts (230a) mit dem Haftkleber bildet.

22. Verfahren zur Herstellung einer flexiblen Heizfolie (10), welche eine erste äußere Schicht (12) und eine zweite äußere Schicht (14) aus Kunststoff sowie einen elektrisch leitenden, typischerweise metallischen Streifen (16) umfasst, der nach einem Schlängelmuster (17) zwischen den äußeren Schichten (12, 14) angeordnet ist und als elektrischer Widerstandsheizleiter dient, **dadurch gekennzeichnet, dass** folgende aufeinanderfolge Schritte durchgeführt werden:
a) auf einer Seite, der sog. zweiten Seite (23b) eines Metallbandes (23) wird typischerweise durch einen Druckvorgang eine markierte Beschichtung aus einem Antihaftlack nach einem komplementären Muster (17') des Musters (17) ausgebildet, wobei diese markierte Beschichtung zweite markierte Beschichtung (27) genannt wird, um ein leitendes Zwischenband zu bilden, dessen zweite Seite (23b) einen nicht haftenden Abschnitt mit dem Antihaftlack aufweist,
b) auf die zweite Seite (23b) des leitenden Zwischenbandes werden eventuell mittels einer Verbindungsschicht die erste äußere Schicht (12) und typischerweise ein erster Film (12') aus einem Kunststoff aufgetragen oder darauf ausgebildet, wobei diese erste äußere Schicht (12) zum Anhaften an einem Abschnitt der zweiten Seite (23b), der keinen Antihaftlack aufweist, geeignet ist,
c) das leitende Zwischenband wird in seiner Dicke und von seiner ersten Seite (23a) aus entlang einer Begrenzungslinie (170), die das Muster (17) von dem komplementären Muster (17') trennt, durchgeschnitten, um den Streifen (16) auszuschneiden,
d) ein Abschnitt (44) des leitenden Zwischenbandes, der das komplementäre Muster (17') bildet, wird mit Hilfe eines automatischen Trennmittels (50) abgetrennt, um eine Zwischenfolie (18") mit einem Abschnitt (42) des leitenden Zwischenbandes zu erhalten, der den mit der ersten äußeren Schicht (12) verbundenen Streifen (16) bildet,
e) der Streifen (16) der Zwischenfolie (18") wird eventuell mittels einer weiteren Verbindungsschicht mit der zweiten äußeren Schicht (14) und typischerweise mit einem zweiten Film aus Kunststoff (14') überzogen.

23. Verfahren nach Anspruch 22, bei dem im Schritt a) auf der ersten Seite (23a) des Bandes (23) typischerweise durch einen Druckvorgang eine markierte Beschichtung aus einem Klebstoff nach einem komplementären Muster des Musters (17) gegenüber der markierten Beschichtung (27) ausgebildet wird.

24. Verfahren nach Anspruch 22, bei dem im Schritt d) das automatische Trennmittel (50) einen beweglichen Träger (51), typischerweise einen rotierenden Metallzylinder (510), der mit der ersten Seite (23a) vorübergehend in Kontakt kommen kann, um den Abschnitt (44) mit sich zu ziehen, und eine mit dem beweglichen Träger (51) zusammenwirkende Rakel (511) umfasst, um den Abschnitt (44) von dem beweglichen Träger (51) zu trennen und diesen Abschnitt (44) kompaktieren und wiederverwerten zu können.

25. Verfahren nach Anspruch 23, bei dem das automatische Trennmittel (50') einen beweglichen Träger (52) umfasst, wobei der bewegliche Träger (52) einen Zylinder (520) einer Druckvorrichtung bildet oder umfasst, typischerweise einen Druckzylinder, der von einem Farbzylinder (522) mit Klebstoff versorgt wird, um auf dem Zylinder (520) eine markierte Klebstoffschicht (523) gegenüber dem nicht haftenden Abschnitt (230b) auszubilden und so den das komplementäre Muster (17') bildenden Abschnitt (44) des leitenden Zwischenbandes mit sich zu ziehen und mit einer Rakel (521) von der Walze (520) zu trennen.

26. Verfahren nach Anspruch 23, bei dem das automatische Trennmittel (50') einen beweglichen Träger (53) umfasst, wobei der bewegliche Träger (53) einen Zylinder mit einer perforierten Zylinderwand (530) umfasst oder bildet, um mit Vakuum beaufschlagt werden zu können, die erste Seite (23a) des metallischen Zwischenbandes an diese Wand (530) drücken zu können und so den Abschnitt (44) durch Ansaugen mit sich zu ziehen und eventuell mit einer Rakel (531) von der Wand (530) zu trennen.

27. Verfahren nach irgendeinem der Ansprüche 1 bis 26, bei dem die zweite äußere Schicht (14) so gewählt ist, dass eine teilweise manuelle Abtrennung dieser zweiten äußeren Schicht (14) in der flexiblen Heizfolie (10) erfolgen kann und so Zugang zu einem Kontaktpunkt (160) des Streifens (16) ermöglicht wird.
